# EUROPÄISCHE PATENTSCHRIFT

(11) **EP 0 368 201 B1**
(45) Veröffentlichungstag und Bekanntmachung des Hinweises auf die Patenterteilung: **01.02.1995**
(21) Anmeldenummer: 89120494.3
(22) Anmeldetag: 06.11.1989
(51) Int. Cl.: H01J 31/12

(54) **Flache Bildwiedergabevorrichtung mit einer Zuganode**
Flat display tube comprising an extraction anode
Dispositif d'affichage plan comprenant une anode d'extraction

(30) Priorität: 09.11.1988 DE 3837931
(43) Veröffentlichungstag der Anmeldung: 16.05.1990
(73) Patentinhaber: Nokia (Deutschland) GmbH, 75175 Pforzheim (DE)
(72) Erfinder: Tischer, Kurt Manfred, D-7317 Wendlingen (DE)

(56) Entgegenhaltungen:
- EP-A- 0 311 938
- JEE JOURNAL OF ELECTRONIC ENGINEERING, vol. 23, no. 236, August 1986, TOKYO JP, Seiten 78-81 ; H. WATANABE : "Development of A High-Resolution Vacuum Fluorescent Display Module"
- PATENT ABSTRACTS OF JAPAN vol. 7, no. 208 (E-198)(1353) 14 September 1983 ; & JP-A-58 106 739

## Beschreibung

Die Erfindung bezieht sich auf eine Zuganode für ein Steuersystem in einer flachen BiLdwiedergabevorrichtung gemäß dem Oberbegriff des Anspruchs 1.

Aus dem Aufsatz "Design, Fabrication, and Performance of a Flat Tube Display" von W.C. Holton et al (1977 International Electron Devices Meeting, Seiten 78 - 80, Washington, DC, USA; IEEE) ist eine flache Bildwiedergabevorrichtung bekannt, die eine vielschichtige Steuerscheibenanordnung aufweist. Die Steuerscheibenanordnung ist zwischen einer Kathode und einem Leuchtschirm angeordnet und dient zur Steuerung des Elektronenstromes. Sie besteht aus Unteranordnungen, die aus zwei Steuerscheiben, zwischen denen eine metallene Lochscheibe angeordnet ist, gebildet sind. Die Steuerscheiben bestehen aus Lagen sich kreuzender metallischer Leiter. An den Kreuzungspunkten der Leiter sind elliptische Löcher in den Leitern vorhanden, die mit den Löchern in der Lochscheibe fluchten. Die Leiter und die Lochscheibe sind jeweils durch Glaslotmiteinander verbunden, Mehrere dieser Unteranordnung ergeben die vielschichtige Steuerscheibenanordnung.

In der Patentanmeldung EP-A-0 311 938 wurde eine flache, im Innenraum Vakuum aufweisende Bildwiedergabevorrichtung vorgeschlagen, welche den Stand der Technik gemäß Artikel 54(3)EPÜ bildet. Diese weist eine auf ihrer Innenseite eine Schicht aus Leuchtstoffpunkten tragende Frontplatte aus Glas und eine metallene Wanne als Rückseite auf In ihr ist vor einer segmentierten Gegenelektrode eine flächenhafte Kathode aus einer periodischen Anordnung von Heizdrähten und vor dieser ein Steuersystem vorhanden. Das Steuersystem besteht aus einer an einem Rahmen befestigten und mit einem Raster aus Rechtecklöchern versehenen Zuganode und zwei Steuerscheiben aus Lagen sich kreuzender Leiter.

Durch die periodische Anordnung der Heizdrähte zur Bildung der flächenhaften Kathode ergibt es sich, daß jeder Heizdraht mehrere Reihen von Löchern in der Zuganode mit Elektronen versorgt. Für die nicht direkt den Heizdrähten gegenüberliegenden Lochreihen in der Zuganode ergeben sich daraus sehr flach einfallende Elektronenbahnen. Hieraus folgt, daß die Löcher und Spalten in den nachfolgenden Steuerscheiben aus der Sicht der Heizdrähte teilweise verdeckt sind. Dadurch wird für diese verdeckten Bereiche die Elektronendichte drastisch reduziert. Eine solche Reduzierung ist auf dem Bildschirm als eine verminderte Helligkeit zu sehen.

Der Erfindung liegt daher die Aufgabe zugrunde, eine Zuganode für ein Steuersystem in einer flachen Bildwiedergabevorrichtung anzugeben, die eine gleichmäßige Elektronendichte durchläßt.

Die Lösung dieser Aufgabe erfolgt mit den im Patentanspruch angegebenen Mitteln.

Durch die Ausgestaltung der Zuganode mit Langlöchern ohne Stege quer zu den Heizdrähten wird eine Störung der Elektronendichte in vertikaler Richtung vermieden und dadurch eine gleichmäßige Helligkeit erreicht.

Die Erfindung wird nachstehend anhand von einem in den Figuren gezeigten Ausführungsbeispiel näher erläutert.

Es zeigen:
- Fig. 1: ein TeiL der flachen Bildwiedergabevorrichtung in einer perspektivischen Darstellung;
- Fig. 2: einen Schnitt entlang der Linie II-II durch das Steuersystem und
- Fig. 3: einen Schnitt durch ein Steuersystem nach dem bisherigen Stand der Technik.

Die in Fig. 1 teilweise dargestellte flache Bildwiedergabevorrichtung entspricht derjenigen, die in der eingangs genannten Patentanmeldung beschrieben ist. Die flache Bildwiedergabevorrichtung weist eine auf ihrer Innenseite eine Schicht 2 aus Leuchtstoffpunkten tragende Frontplatte 1 aus Glas und eine metallene Wanne 3 als Rückseite auf. In ihr ist vor einer Gegenelektrode 4, deren Segmentierung nicht dargestellt ist, eine flächenhafte Kathode aus einer periodischen Anordnung von Heizdrähten 5 und vor dieser das Steuersystem aus der an einem Rahmen 6 befestigten Zuganode 7 und den zwei Steuerscheiben 8 und 9 vorhanden.

Um die räumliche Zuordnung darzustellen, ist ein Koordinatensystem eingezeichnet. Die x-Achse verläuft in Zeilenrichtung des auf der Frontplatte 1 entstehenden Bildes, die y-Achse steht senkrecht auf der x-Achse und verläuft in Spaltenrichtung des auf der Frontplatte entstehenden Bildes und die z-Achse verläuft von der Kathode zur Frontplatte und steht senkrecht auf der durch die x- und y-Achsen aufgespannte Ebene.

Der Rahmen 6 trägt auf seiner Unterseite die Zuganode 7. Die Zuganade 7 besteht aus einer mit Langlöchern 10 versehenen Metallscheibe, die mit dem Rahmen 6 beispielsweise durch Glaslot 11 verbunden ist. Die Langlöcher 10 erstrecken sich in Richtung der y-Achse über die gesamte flächenhafte Kathode hinweg und sie sind jeweils 0,1 mm breit. Die Teilung dieser Lochstruktur in Richtung der x-Achse beträgt 1,14 mm, woraus sich eine Breite der zwischen den Langlöchern verbleibenden Streifen 13 von 1,04 mm ergibt. Die Dicke der Zuganode 7 Liegt zwischen 0,05 mm und 0,15 mm. Vorzugsweise beträgt die Dicke der Zuganode 0,13 mm.

Die Zuganode 7 ist derart im Rahmen 5 befestigt, daß sie bei Betriebstemperatur unter Leichter mechanischer Spannung steht, damit ein Durchhängen der Streifen 13 vermieden wird. Der Rahmen besteht daher aus einem Werkstoff mit einem solchen Ausdehnungskoeffizienten, daß die Zuganode nach dem Lötvorgang aufgrund der Ausdehnungsunterschiede gespannt ist. Hierdurch wird im Betrieb eine Verschiebung der Streifen 13 und damit der Langlöcher 10 vermieden. Die Lötung kann z.B., mit einem kristallisierten Glaslot der Type G017-918 der Fa. Schott bei einer Temperatur von etwa 430°C erfolgen.

Der Abstand zwischen der Zuganode 7 und der Steuerscheibe 8 sowie zwischen den Steuerscheiben 8 und 9 beträgt 0,03 mm bis 0,15 mm. Vorzugsweise wird ein Abstand von 0,07 mm verwendet. Die Zuganode und die Steuerscheiben sind derart zueinander justiert, daß die Mitten der Langlöcher 10 in der Zuganode 7 mit den Mitten der Löcher in der Steuerscheibe 8 und den Mitten der Löcher in den Leitern der Steuerscheibe 9 fluchten.

Fig. 2 stelle einen Schnitt durch das Steuersystem entlang der Linie II-II in Fig. 1 dar. In dieser Darstellung sind nur die Zuganode 7 und die Steuerscheiben 8, 9 und ein Heizdraht 5 schematisch gezeigt. Von den vom Heizdraht 5 durch das an der Zuganode 7 Liegende positive Potential abgesaugten Elektroden sind die Elektronenbahnen 12 teilweise dargestellt. Die Elektronenbahnen 12 sind geradlinig verlaufend dargestellt, obwohl sie in Wirklichkeit parabelförmig verlaufen. Direkt gegenüber dem Heizdraht 5 treffen die Elektronenbahnen fast senkrecht auf die Zuganode 7. Je weiter entfernt der von diesem Heizdraht zu versorgende Bereich auf der Zuganode liegt, um so flacher treffen die Elektronenbahnen auf die Zuganode. Es ist ersichtlich, daß durch die Ausbildung der Zuganode 7 mit Langlöchern 10 keine Reduzierung der Elektronendichte in der Richtung der Langlöcher erfolgt.

Durch die Ausbildung der Zuganode 7 mit den Langlöchern 10 wird in vertikaler Richtung der flachen Bildwiedergabevorrichtung die Transparenz des Steuersystems gegenüber demjenigen aus der Patentanmeldung EP-A-0 311 938 entscheidend erhöht. Die Gesamttransparenz des Steuersystems ergibt sich bekanntlich aus der Multiplikation der Transparenzen der einzelnen Steuerscheiben.

In Fig. 3 ist ein Schnitt durch ein Steuersystem gemäß der obengenannten Patentanmeldung dargestellt. Die Zuganode ist dabei nicht mit Langlöchern versehen, sondern sie weist reihenweise einzelne Löcher auf. Gemäß der Fig. 3 ist die Transparenz der Steuerscheibe 9′ = T₉ , die Transparenz der Steuerscheibe 8′ = T₈ und die Transparenz der Zuganode 7′ = T₇ , mit den Werten$\text{T₈ = 1, T₉ = 0,2 und T₇ = 0,4.}$

Daraus ergibt sich eine Gesamttransparenz von${\text{T}}_{\text{Ges}} \text{= 1 . 0,2 . 0,4 = 0,08.}$

Bei einer Zuganode mit Langlöchern gemäß der vorliegenden Erfindung wird die Transparenz dieser Zuganode T_{Zug} = 1 und damit folgt für die Gesamttransparenz${\text{T}}_{\text{Ges}} \text{= 1 . 0,2 . 1 = 0,2.}$

Dies entspricht einer Steigerung der Gesamttransparenz um den Faktor 2,5.

Diese Steigerung der Transparenz des Steuersystems führt also neben der Verbesserung der Gleichmäßigkeit der Elektronendichte, und damit der Helligkeit, entlang der Spaltenrichtung des auf der Frontplatte der Bildwiedergabevorrichtung entstehenden Bildes auch zu einer Steigerung der Gesamthelligkeit der Bildwiedergabevorrichtung.

Dabei bleibt die durch die drei Elektrodenebenen bedingte gute Fokussierung der Elektronen erhalten.

## Patentansprüche

1. Steuersystem für eine mit einer segmentierten Gegenelektrode (4) versehenen Bildwiedergabeanordnung, welches zwischen einer flächenhaften Kathode aus einer periodischen Anordnung von Heizdrähten (5) und einer mit Leuchtstoff beschichteten Frontplatte (1) angeordnet ist und welches
- von einer ersten und aus einer Lage voneinander mit gegenseitigem Abstand nebengeordneten streifenförmigen Leitern gebildeten Steuerscheibe (8),
- von einer zweiten und aus einer Lage voneinander mit gegenseitigem Abstand nebengeordneten streifenförmigen Leitern gebildeten Steuerscheibe (9), deren Leiter die Leiter der ersten Steuerscheibe (8) kreuzen, und
- von einer Zuganode (7) gebildet ist, wobei die Zuganode (7) zum Durchtritt der von der flächenhaften Kathode emittierten Elektronen senkrecht zu den Heizdrähten (5) verlaufende und über die gesamte flächenhafte Kathode reichende Langlöcher (10) aufweisen.

## Claims

1. Control system for an image display arrangement provided with a segmented counter electrode (4), which control system is arranged between a two-dimensional cathode consisting of a regular arrangement of heating wires (5) and a front plate (1) coated with a fluorescent material and which control system is formed from:
- a first control plate (8) formed from strip-like conductors arranged alongside each other and mutually spaced about a position,
- a second control plate (9) formed from strip-like conductors arranged alongside each other and mutually spaced about a position, whose conductors cross the conductors of the first control plate (8), and
- an accelerating anode (7), whereby for the passage of the electrons emitted by the two-dimensional cathode, the accelerating anode (7) has elongated holes (10) running perpendicularly to the heating wires (5) and extending over the entire two-dimensional cathode.

## Revendications

1. Système de commande pour un dispositif de reproduction d'images pourvu d'une contre-électrode (4) segmentée, système qui est disposé entre une cathode plate formée par un agencement périodique de filaments chauffants (5) et une plaque frontale (1) revêtue d'une substance luminescente et qui
- est formé par un premier disque de commande (8) constitué d'une couche de conducteurs en forme de bande disposés côte à côte à distance les uns des autres,
- par un deuxième disque de commande (9) qui est constitué d'une couche de conducteurs en forme de bande disposés côte à côte à distance les uns des autres et dont les conducteurs croisent les conducteurs du premier disque de commande (8), et
- par une anode de traction (7), ladite anode de traction (7) présentant des trous oblongs (10) qui s'étendent sur toute la cathode plate et perpendiculairement aux filaments chauffants (5) pour le passage des électrons émis par la cathode plate.
